# EUROPÄISCHE PATENTSCHRIFT

(11) **EP 2 958 815 B1**
(45) Veröffentlichungstag und Bekanntmachung des Hinweises auf die Patenterteilung: **17.05.2017**
(21) Anmeldenummer: 14704521.5
(22) Anmeldetag: 05.02.2014
(51) Int. Cl.: B65D 17/50, B65D 47/08, B65D 47/20

(54) **DOSENVERSCHLUSS MIT INNENLIEGENDEM VERSCHLUSSTEIL**
CAN CLOSURE WITH INNER CLOSURE PART
SYSTÈME DE FERMETURE DE BOÎTE PRÉSENTANT UN ÉLÉMENT DE FERMETURE DISPOSÉ INTÉRIEUREMENT

(30) Priorität: 25.02.2013 DE 102013003154
(43) Veröffentlichungstag der Anmeldung: 30.12.2015
(73) Patentinhaber: Euro-Cap GmbH, 74193 Schwaigern (DE)
(72) Erfinder: ZÖLLER, Rolf, 74336 Brackenheim (DE)
(74) Vertreter: v. Bezold & Partner Patentanwälte - PartG mbB
(86) Internationale Anmeldenummer: PCT/EP2014/000307
(87) Internationale Veröffentlichungsnummer: WO 2014/127887

(56) Entgegenhaltungen:
- EP-A1- 0 221 843
- EP-A1- 2 354 022
- WO-A1-96/16870
- WO-A1-2011/124552
- WO-A1-2012/031994
- WO-A2-2010/094793
- GB-A- 1 389 351
- US-A- 3 705 671
- US-A- 3 889 842
- US-A- 4 113 134
- US-A- 4 746 032
- US-A- 5 810 189
- US-A1- 2008 110 887
- US-B1- 6 286 703

## Beschreibung

Die Erfindung betrifft einen Dosenverschluss zum Einsetzen in einen Dosendeckel einer Dose, insbesondere einer Getränkedose, mit den Merkmalen des Oberbegriffs des Patentanspruchs 1.

Aus EP 1 542 909 B1 ist ein Dosenverschluss bekannt, der beispielsweise in eine Getränkedose eingesetzt werden kann. Dieser bekannte Dosenverschluss besteht im Wesentlichen aus einem Verschlussunterteil, einem Verschlussoberteil und einem Verschlussdeckel, wobei der Dosenverschluss einteilig aus Kunststoff hergestellt ist. Bei der Montage dieses bekannten Dosenverschlusses wird das Verschlussunterteil in eine Dosenöffnung in dem Dosendeckel eingesetzt und mit dem Mündungsrand der Dosenöffnung verschweißt. Der Dosenverschluss liegt dann zunächst in einer Transportstellung flach auf der Oberseite des Dosendeckels auf. Zur Flüssigkeitsentnahme aus der Getränkedose wird das Verschlussoberteil dann auf das Verschlussunterteil geklappt, wobei das Verschlussoberteil ein Dichtelement in dem Verschlussunterteil herausdrückt und dadurch die Getränkedose öffnet. Anschließend wird dann zur Flüssigkeitsentnahme noch der Verschlussdeckel von dem Verschlussoberteil nach oben aufgeklappt, um Flüssigkeit aus der Dose entnehmen zu können. Nach der Flüssigkeitsentnahme kann der Verschlussdeckel dann wieder auf das Verschlussoberteil geklappt werden, um die Getränkedose wieder zu verschließen.

Dieser bekannte Dosenverschluss ermöglicht vorteilhaft ein Wiederverschließen der Dose nach einer Flüssigkeitsentnahme.

Nachteilig an diesem bekannten Dosenverschluss ist jedoch die Tatsache, dass der Doseninnendruck von innen gegen den Dosenverschluss drückt, so dass der Dosenverschluss ausreichend druckfest sein muss. Insbesondere muss die Verschweißung zwischen dem Doseninnenteil und dem Mündungsrand der Dosenöffnung ausreichend stabil sein.

Weiterhin ist zum Stand der Technik hinzuweisen auf

EP 0 221 843 A1, WO 2012/031994 A1, WO 96/16870 A1,

US 3 889 842 A und AT 510 368 A1. Diese Druckschriften offenbaren jedoch keine befriedigenden Dosenverschlüsse. Schließlich ist zum Stand der Technik hinzuweisen auf WO 2012/112 051 A2. Diese Druckschrift offenbart einen Dosenverschluss gemäß dem Oberbegriff von Patentanspruch 1. Allerdings ist dieser bekannte Dosenverschluss ebenfalls nicht vollständig befriedigend.

Der Erfindung liegt deshalb die Aufgabe zugrunde, einen entsprechend verbesserten Dosenverschluss zu schaffen.

Diese Aufgabe wird durch einen erfindungsgemäßen Dosenverschluss gemäß dem Hauptanspruch gelöst.

Der erfindungsgemäße Dosenverschluss weist zunächst ein Verschlussaußenteil auf, das sich im montierten Zustand außerhalb der Dose befindet und in eine Dosenöffnung in dem Dosendeckel eingesetzt wird. Das Verschlussaußenteil kann in ähnlicher Weise aufgebaut sein, wie bei dem eingangs beschriebenen bekannten Dosenverschluss gemäß EP 1 542 909 B1, so dass der Inhalt dieses Patents zum Verständnis der vorliegenden Beschreibung hinsichtlich der konstruktiven Gestaltung des Verschlussaußenteils nützlich ist.

Darüber hinaus weist der erfindungsgemäße Dosenverschluss ein Verschlussinnenteil auf, das im montierten Zustand mit dem Verschlussaußenteil zusammengefügt ist und sich innerhalb der Dose befindet, wobei sich das Verschlussinnenteil von unten an dem Dosendeckel abstützt.

In einem bevorzugten Ausführungsbeispiel der Erfindung drückt der Doseninnendruck in der Dose dieses Verschlussinnenteil von unten gegen die Unterseite des Dosendeckels. Das Verschlussinnenteil nimmt also bei dem erfindungsgemäßen Dosenverschluss den Doseninnendruck auf, der bei dem eingangs beschriebenen bekannten Dosenverschluss gemäß EP 1 542 909 B1 auf die Verschweißung zwischen dem Verschlussunterteil und dem Mündungsrand der Dosenöffnung wirkt.

In dem bevorzugten Ausführungsbeispiel der Erfindung weist das Verschlussinnenteil eine Ausgießöffnung auf, die unter der Dosenöffnung liegt, so dass durch die Ausgießöffnung und die Dosenöffnung eine Flüssigkeitsentnahme möglich ist. In die Ausgießöffnung des Verschlussinnenteils ist hierbei ein Dichtelement eingesetzt, das von unten an dem Verschlussinnenteil anliegt und die Ausgießöffnung in dem Verschlussinnenteil abdichtet, sofern keine Flüssigkeitsentnahme erfolgen soll.

In dem bevorzugten Ausführungsbeispiel der Erfindung liegt das Dichtelement von unten am Mündungsrand der Ausgießöffnung an dem Verschlussinnenteil an und wird vom Doseninnendruck auf den Mündungsrand der Ausgießöffnung des Verschlussinnenteils gedrückt. Der Doseninnendruck wirkt hierbei also nicht auf eine Verschweißung zwischen dem Mündungsrand der Dosenöffnung und dem Verschlussunterteil, wie es beim Stand der Technik der Fall ist. Der erfindungsgemäße Dosenverschluss ist also wesentlich druckfester und deshalb insbesondere für Getränkedosen für kohlensäurehaltige Getränke gut geeignet.

Es wurde bereits vorstehend kurz erwähnt, dass das Verschlussaußenteil in ähnlicher Weise aufgebaut sein kann wie bei dem Dosenverschluss gemäß EP 1 542 909 B1. Das Verschlussaußenteil weist deshalb erfindungsgemäß ein Verschlussunterteil auf, das im montierten Zustand in die Dosenöffnung in dem Dosendeckel eingesetzt ist und eine Ausgießöffnung aufweist, die über der Dosenöffnung liegt. Darüber hinaus weist das Verschlussaußenteil ein Verschlussoberteil auf, das schwenkbar mit dem Verschlussunterteil verbunden ist und eine Ausgießöffnung aufweist, die über der Ausgießöffnung in dem Verschlussunterteil liegt, wobei das Verschlussoberteil aus einer Auslieferungsstellung in eine Gebrauchsstellung schwenkbar ist. Schließlich weist das Verschlussaußenteil einen Verschlussdeckel auf, der schwenkbar an dem Verschlussoberteil angebracht ist, um die Ausgießöffnung in dem Verschlussoberteil wahlweise in einer Schließstellung zu schließen oder in einer Entnahmestellung zu öffnen. Die Ausgießöffnungen in dem Verschlussinnenteil, dem Verschlussoberteil und dem Verschlussunterteil liegen hierbei vorzugsweise in Deckung mit der Dosenöffnung in der Dose, so dass eine Flüssigkeitsentnahme durch die Dosenöffnung und die Ausgießöffnungen in Verschlussinnenteil, Verschlussunterteil und Verschlussoberteil möglich ist.

Darüber hinaus ist in die Ausgießöffnung des Verschlussunterteils erfindungsgemäß ein Originalitätssicherungselement eingesetzt, das durch mindestens eine Sollbruchstelle mit dem Verschlussunterteil verbunden ist. Das Verschlussoberteil bricht dieses Originalitätssicherungselement dann aus dem Verschlussunterteil heraus, wenn das Verschlussoberteil aus der Auslieferungsstellung in die Gebrauchsstellung geschwenkt wird.

Zum Erleichtern dieses Herausbrechens des Originalitätssicherungselements weist das Verschlussoberteil an seiner Unterseite vorzugsweise mindestens einen Vorsprung auf, der nach unten hervorsteht. Dieser Vorsprung kann jedoch auch an der Unterseite des Verschlussdeckels angebracht sein.

Darüber hinaus weist das Originalitätssicherungselement vorzugsweise mindestens ein Verbindungselement (z.B. Stift) zu, um eine mechanische Verbindung mit dem Dichtelement herzustellen. Bei der Montage des erfindungsgemäßen Dosenverschlusses wird dieser Stift des Originalitätssicherungselements in eine entsprechende Bohrung in dem Dichtelement gedrückt und stellt dadurch eine Klemmverbindung zwischen dem Dichtelement und dem Originalitätssicherungselement her. Beim anschließenden Herausbrechen des Originalitätssicherungselements durch Schwenken des Verschlussoberteils aus der Auslieferungsstellung in die Gebrauchsstellung werden dann das Originalitätssicherungselement und das Dichtelement zusammen herausgebrochen und fallen dann vorzugsweise in die Dose hinein. Das Originalitätssicherungselement und das Dichtelement sind hierbei vorzugsweise so bemessen, dass beide zusammen nicht mehr aus der Dosenöffnung austreten können, sondern dauerhaft in der Dose verbleiben.

Ferner ist zu erwähnen, dass das Verschlussaußenteil, das Verschlussinnenteil, das Verschlussoberteil, das Verschlussunterteil und/oder der Verschlussdeckel vorzugsweise aus Kunststoff bestehen, wobei der gesamte Dosenverschluss oder zumindest das Verschlussaußenteil einteilig hergestellt sein können.

Weiterhin ist zu erwähnen, dass das Verschlussaußenteil vorzugsweise durch eine Schweißverbindung oder eine Klebeverbindung mit dem Verschlussinnenteil verbunden ist, insbesondere durch eine Schweißverbindung oder eine Klebeverbindung zwischen dem innen liegenden Verschlussinnenteil und dem außen liegenden Verschlussunterteil.

Darüber hinaus ist noch zu erwähnen, dass sich das Verschlussinnenteil vorzugsweise auf einer Fläche an der Unterseite des Dosendeckels abstützt, die mindestens 20%, 30%, 40%, 50%, 60%, 70%, 80% oder mindestens 90% der Innenfläche des Dosendeckels umfasst. Dadurch unterscheidet sich der erfindungsgemäße Dosenverschluss auch von dem bekannten Dosenverschluss gemäß EP 1 542 909 B1, bei dem sich der Dosenverschluss lediglich am Mündungsrand der Dosenöffnung innen an dem Dosendeckel abstützt. Der Verschlussinnenteil stützt sich also auf einer Fläche an der Unterseite des Dosendeckels ab, die vorzugsweise mindestens 0,5 cm², 1 cm² oder 1,5 cm² beträgt.

Schließlich ist noch zu erwähnen, dass nicht nur für den vorstehend beschriebenen erfindungsgemäßen Dosenverschluss als einzelnes Bauteil Schutz beansprucht wird, sondern auch für eine Dose (z.B. Getränkedose) mit einem solchen Dosenverschluss. Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine perspektivische Außenansicht eines Dosendeckels einer Getränkedose mit einem erfindungsgemäßen Dosenverschluss in einer Auslieferungsstellung,
- Figur 2: eine perspektivische Außenansicht des Dosenverschlusses aus Figur 1 in einer Gebrauchsstellung mit geschlossenem Verschlussdeckel,
- Figur 3: eine perspektivische Außenansicht des Dosenverschlusses aus den Figuren 1 und 2 mit geöffnetem Verschlussdeckel,
- Figur 4: eine perspektivische Innenansicht des Dosendeckels aus den Figuren 1 bis 3 mit dem erfindungsgemäßen Dosenverschluss,
- Figur 5: eine perspektivische Innenansicht des Dosendeckels mit geöffnetem Dosenverschluss,
- Figur 6: eine perspektivische Aufsicht auf das Verschlussinnenteil mit einer Dichtlippe, sowie
- Figur 7: eine vergrößerte Detailsicht der Dichtlippe aus Figur 6.

Die Zeichnungen zeigen einen erfindungsgemäßen Dosenverschluss 1, der in einem Dosendeckel 2 einer Getränkedose montiert ist, wobei sich der Dosenverschluss 1 aufgrund seiner Druckfestigkeit besonders für Getränkedosen für kohlensäurehaltige Getränke eignet.

Der erfindungsgemäße Dosenverschluss 1 besteht im Wesentlichen aus einem Verschlussinnenteil 3 und einem Verschlussaußenteil bestehend aus einem Verschlussunterteil 4 und einem Verschlussoberteil 5 sowie einem Verschlussdeckel 6.

Das Verschlussunterteil 4 wird bei der Montage des Dosenverschlusses 1 in eine Dosenöffnung in dem Dosendeckel 2 eingesetzt und enthält eine Ausgießöffnung 7, die in der in Figur 1 dargestellten Auslieferungsstellung zunächst durch ein Originalitätssicherungselement 8 verschlossen ist.

Das Verschlussoberteil ist mittels eines Filmscharniers 9 schwenkbar an dem Verschlussunterteil 4 angebracht und liegt in der in Figur 1 dargestellten Auslieferungsstellung zunächst flach auf dem Dosendeckel 2 auf.

Weiterhin ist der Verschlussdeckel 6 mittels eines weiteren Filmscharniers 10 schwenkbar an dem Verschlussoberteil 5 angebracht und in der in Figur 1 dargestellten Auslieferungsstellung zunächst auf das Verschlussoberteil aufgeklappt, so dass sich der Verschlussdeckel 6 dann zwischen dem Verschlussoberteil 5 und dem Dosendeckel 2 befindet.

Zur Flüssigkeitsentnahme wird das Verschlussoberteil 5 mittels des Filmscharniers 9 auf das Verschlussunterteil 4 geschwenkt. Dabei drücken zwei Vorsprünge 11, 12 an der Innenseite des Verschlussoberteils 5 gegen zwei Vorsprünge 13, 14 an der Außenseite des Originalitätssicherungselements 8, wodurch das Originalitätssicherungselement 8 nach innen in den Doseninnenraum hinein herausgebrochen wird.

Darüber hinaus weist der erfindungsgemäße Dosenverschluss 1 noch ein Dichtelement 15 auf, das von innen an dem Mündungsrand der Ausgießöffnung in dem Verschlussinnenteil 3 anliegt und den Doseninnendruck aufnimmt.

Bei der Montage werden zwei Stifte 16, 17 an der Unterseite des Originalitätssicherungselements 8 in entsprechende Bohrungen in dem Dichtelement 15 hineingedrückt und stellen dadurch eine Klemmverbindung zwischen dem Originalitätssicherungselement 8 und dem Dichtelement 15 her.

Beim Herausbrechen des Originalitätssicherungselements 8 fällt das Originalitätssicherungselement 8 deshalb zusammen mit dem Dichtelement 15 in die Dose hinein. Das Originalitätssicherungselement 8 ist hierbei zusammen mit dem Dichtelement 15 so bemessen, dass beide nicht wieder zusammen aus der Getränkedose austreten können.

Zur Flüssigkeitsentnahme wird der Verschlussdeckel 6 dann aus der in Figur 2 dargestellten Schließstellung in die in Figur 3 dargestellte Entnahmestellung geschwenkt, um Flüssigkeit aus der Getränkedose ausgießen zu können. Das Schwenken des Verschlussdeckels 6 wird hierbei durch einen an dem Verschlussdeckel 6 angeformten Griff 18 erleichtert.

Darüber hinaus ist zu bemerken, dass das Verschlussoberteil 5 eine Ausgießtülle 19 aufweist, um das Ausgießen aus der Getränkedose zu erleichtern.

Schließlich zeigen die Figuren 6 und 7, dass an der Oberseite des Verschlussinnenteils 3 eine Dichtlippe 20 angeformt ist, welche die Dosenöffnung in dem Dosendeckel 2 umgibt und im montierten Zustand an der Unterseite des Dosendeckels 2 anliegt.

Die Dichtlippe 20 besteht in diesem Ausführungsbeispiel aus einem weicheren, elastischeren Material als das Verschlussinnenteil 3, um eine gute Dichtwirkung zu erreichen.

Bei der Herstellung des erfindungsgemäßen Dosenverschlusses wird die Dichtlippe 20 an das Verschlussinnenteil 3 angespritzt.

Die Erfindung ist nicht auf das vorstehend beschriebene bevorzugte Ausführungsbeispiel beschränkt. Vielmehr ist eine Vielzahl von Varianten und Abwandlungen möglich, die ebenfalls von dem im Anspruch 1 definierten Gebrauch machen und deshalb in dessen Schutzbereich fallen.

### Bezugszeichenliste:

- 1: Dosenverschluss
- 2: Dosendeckel
- 3: Verschlussinnenteil
- 4: Verschlussunterteil
- 5: Verschlussoberteil
- 6: Verschlussdeckel
- 7: Ausgießöffnung in dem Verschlussunterteil
- 8: Originalitätssicherungselement
- 9: Filmscharnier
- 10: Filmscharnier
- 11: Vorsprung an der Unterseite des Verschlussoberteils
- 12: Vorsprung an der Unterseite des Verschlussoberteils
- 13: Vorsprung an der Oberseite des Originalitätssicherungselements
- 14: Vorsprung an der Oberseite des Originalitätssicherungselements
- 15: Dichtelement
- 16: Stift an der Unterseite des Originalitätssicherungselements
- 17: Stift an der Unterseite des Originalitätssicherungselements
- 18: Griff an dem Verschlussdeckel
- 19: Ausgießtülle
- 20: Dichtlippe

## Patentansprüche

1. Dosenverschluss (1) zum Einsetzen in einen Dosendeckel (2) einer Dose, insbesondere einer Getränkedose, mit
a) einem Verschlussaußenteil (4, 5, 6), das sich im montierten Zustand außerhalb der Dose befindet und in eine Dosenöffnung in dem Dosendeckel (2) eingesetzt ist, wobei das Verschlussaußenteil (4, 5, 6) folgendes aufweist:
a1) ein Verschlussunterteil (4), das im montierten Zustand in die Dosenöffnung in dem Dosendeckel (2) eingesetzt ist und eine Ausgießöffnung aufweist, die über der Dosenöffnung liegt,
a2) ein Verschlussoberteil (5), das schwenkbar mit dem Verschlussunterteil (4) verbunden ist und eine Ausgießöffnung aufweist, die über der Ausgießöffnung in dem Verschlussunterteil (4) liegt, wobei das Verschlussoberteil (5) bezüglich des Verschlussunterteils (4) aus einer Auslieferungsstellung in eine Gebrauchsstellung schwenkbar ist, und
a3) einen Verschlussdeckel (6), der schwenkbar an dem Verschlussoberteil (5) angebracht ist, um die Ausgießöffnung in dem Verschlussoberteil (5) wahlweise in einer Schließstellung zu schließen oder in einer Entnahmestellung zu öffnen,
b) einem Verschlussinnenteil (3), das im montierten Zustand mit dem Verschlussaußenteil (4, 5, 6) zusammengefügt ist und sich von unten an dem Dosendeckel (2) abstützt und innerhalb der Dose befindet,
**dadurch gekennzeichnet,**
c) dass in die Ausgießöffnung des Verschlussunterteils (4) ein Originalitätssicherungselement (8) eingesetzt ist, das durch mindestens eine Sollbruchstelle mit dem Verschlussunterteil (4) verbunden ist, und
d) dass das Verschlussoberteil (5) das Originalitätssicherungselement (8) aus dem Verschlussunterteil (4) herausbricht, wenn das Verschlussoberteil (5) aus der Auslieferungsstellung in die Gebrauchsstellung geschwenkt wird.

2. Dosenverschluss (1) nach Anspruch 1, **dadurch gekennzeichnet, dass** das Verschlussoberteil (5) an seiner Unterseite mindestens einen Vorsprung (11, 12) aufweist, der nach unten hervorsteht und das Herausbrechen des Originalitätssicherungselements (8) und des Dichtelements (15) erleichtert.

3. Dosenverschluss (1) nach einem der vorhergehenden Ansprüche, **dadurch gekennzeichnet,**
a) **dass** das Originalitätssicherungselement (8) mindestens ein Verbindungselement (16, 17) aufweist, um eine mechanische Verbindung mit dem Dichtelement (15) herzustellen, und/oder
b) **dass** das Verbindungselement (16, 17) ein Stift ist, der von dem Originalitätssicherungselement (8) nach innen hervorsteht, um in eine Bohrung in dem Dichtelement (15) einzugreifen und eine Klemmverbindung zwischen dem Stift (16, 17) und der Bohrung zu bilden, und/oder
c) **dass** der Stift (16, 17) bei der Montage des Dosenverschlusses (1) in der Dose in die Bohrung in dem Dichtelement (15) gedrückt wird und dadurch die Klemmverbindung zwischen dem Dichtelement (15) und dem Originalitätssicherungselement (8) herstellt.

4. Dosenverschluss (1) nach einem der vorhergehenden Ansprüche, **dadurch gekennzeichnet,**
a) **dass** das Verschlussaußenteil (4, 5, 6), das Verschlussinnenteil (3), das Verschlussoberteil (5), das Verschlussunterteil (4) und/oder der Verschlussdeckel (6) aus Kunststoff bestehen, und/oder
b) **dass** das Verschlussaußenteil (4, 5, 6) durch eine Schweißverbindung oder eine Klebeverbindung mit dem Verschlussinnenteil (3) verbunden ist, insbesondere durch eine Schweißverbindung oder eine Klebeverbindung zwischen dem Verschlussinnenteil (3) und dem Verschlussunterteil (4), und/oder
c) **dass** das Verschlussinnenteil (3) an seiner Oberseite eine Dichtlippe (20) aufweist, die im montierten Zustand an der Unterseite des Dosendeckels (2) anliegt, und/oder
d) **dass** die Dichtlippe (20) aus einem anderen Material besteht als das Verschlussinnenteil (3), und/oder
e) **dass** die Dichtlippe (20) an das Verschlussinnenteil (3) angespritzt ist.

5. Dosenverschluss (1) nach einem der vorhergehenden Ansprüche, **dadurch gekennzeichnet**
a) **dass** sich das Verschlussinnenteil (3) im montierten Zustand auf einer Fläche an der Unterseite des Dosendeckels (2) abstützt, die mindestens 20%, 30%, 40%, 50%, 60%, 70, 80% oder mindestens 90% der Innenfläche des Dosendeckels (2) umfasst,
b) **dass** sich das Verschlussinnenteil (3) im montierten Zustand auf einer Fläche an der Unterseite des Dosendeckels (2) abstützt, die mindestens 0,5cm², 1cm² oder 1,5cm² beträgt.

6. Dose, insbesondere Getränkedose, mit einem in einen Dosendeckel eingesetzten Dosenverschluss (1) nach einem der vorhergehenden Ansprüche.

7. Dose nach Anspruch 6, **dadurch gekennzeichnet, dass** ein in der Dose vorliegender Doseninnendruck das Verschlussinnenteil (3) von unten gegen die Unterseite des Dosendeckels (2) drückt.

8. Dose nach Anspruch 6 oder 7, **dadurch gekennzeichnet**, a) dass das Verschlussinnenteil (3) eine Ausgießöffnung aufweist, die unter einer Dosenöffnung in dem Dosendeckel (2) liegt, und b) dass in die Ausgießöffnung des Verschlussinnenteils (3) ein Dichtelement (15) eingesetzt ist, das von unten an dem Verschlussinnenteil (3) anliegt, und/oder c) dass das Dichtelement (15) von unten am Mündungsrand der Ausgießöffnung an dem Verschlussinnenteil (3) anliegt und von einem in der Dose vorliegenden Doseninnendruck auf den Mündungsrand der Ausgießöffnung des Verschlussinnenteils (3) gedrückt wird.

## Claims

1. A can closure (1) for inserting into a can end (2) of a can, in particular a drinks can, with
a) an outer closure part (4, 5, 6), which in the assembled state is located outside the can and is inserted into a can opening in the can end (2), wherein the outer closure part (4, 5, 6) has the following:
a1) a lower closure part (4), which in the assembled state is inserted into the can opening in the can end (2) and has a pouring opening which lies above the can opening,
a2) an upper closure part (5), which is connected pivotably to the lower closure part (4) and has a pouring opening which lies above the pouring opening in the lower closure part (4), wherein the upper closure part (5) is pivotable with respect to the lower closure part (4) out of a delivery position into a use position, and
a3) a closure end (6), which is attached pivotably to the upper closure part (5), in order either to close the pouring opening in the upper closure part (5) in a closed position or to open it in an extracting position,
b) an inner closure part (3), which in the assembled state is joined with the outer closure part (4, 5, 6) and is supported from below on the can end (2) and is located within the can,
**characterised in that**
c) a tamper-evident element (8) is inserted into the pouring opening of the lower closure part (4), which element is connected to the lower closure part (4) by at least one predetermined breaking point, and
d) that the upper closure part (5) breaks the tamper-evident element (8) out of the lower closure part (4) if the upper closure part (5) is pivoted out of the delivery position into the use position.

2. A can closure (1) according to Claim 1, **characterised in that** the upper closure part (5) has on its underside at least one projection (11, 12) which projects downwards and facilitates the breaking-out of the tamper-evident element (8) and the sealing element (15).

3. A can closure (1) according to one of the preceding claims, **characterised in that**
a) the tamper-evident element (8) has at least one connecting element (16, 17) in order to produce a mechanical connection with the sealing element (15), and/or
b) the connecting element (16, 17) is a pin which projects inwards from the tamper-evident element (8) in order to engage in a bore in the sealing element (15) and to form a clamping connection between the pin (16, 17) and the bore, and/or
c) the pin (16, 17) upon mounting of the can closure (1) in the can is pressed into the bore in the sealing element (15) and thereby produces the clamping connection between the sealing element (15) and the tamper-evident element (8).

4. A can closure (1) according to one of the preceding claims, **characterised in that**
a) the outer closure part (4, 5, 6), the inner closure part (3), the upper closure part (5), the lower closure part (4) and/or the closure end (6) consist of plastics material, and/or
b) the outer closure part (4, 5, 6) is connected to the inner closure part (3) by a welded joint or an adhesive joint, in particular by a welded joint or an adhesive joint between the inner closure part (3) and the lower closure part (4), and/or
c) the inner closure part (3) has on its upper side a sealing lip (20) which in the assembled state lies against the underside of the can end (2), and/or
d) the sealing lip (20) consists of a different material from the inner closure part (3), and/or
e) the sealing lip (20) is integrally moulded on the inner closure part (3).

5. A can closure (1) according to one of the preceding claims, **characterised in that**
a) the inner closure part (3) in the assembled state is supported on a face on the underside of the can end (2) which comprises at least 20%, 30%, 40%, 50%, 60%, 70, 80% or at least 90% of the inner face of the can end (2),
b) the inner closure part (3) in the assembled state is supported on a face on the underside of the can end (2) which amounts to at least 0.5 cm², 1 cm² or 1.5 cm².

6. A can, in particular drinks can, with a can closure (1) according to one of the preceding claims inserted into a can end.

7. A can according to Claim 6, **characterised in that** an internal can pressure existing in the can presses the inner closure part (3) from below against the underside of the can end (2).

8. A can according to Claim 6 or 7, **characterised in that** a) the inner closure part (3) has a pouring opening which lies beneath a can opening in the can end (2), and b) a sealing element (15) is inserted into the pouring opening of the inner closure part (3), which element lies from below against the inner closure part (3), and/or c) the sealing element (15) lies from below against the mouth edge of the pouring opening on the inner closure part (3) and is pressed by an internal can pressure present in the can against the mouth edge of the pouring opening of the inner closure part (3).

## Revendications

1. Système de fermeture de boîte (1) à insérer dans un couvercle de boîte (2) d'une boîte, en particulier d'une boîte de boisson, avec
a) un élément extérieur de fermeture (4, 5, 6), qui se trouve, à l'état monté, à l'extérieur de la boîte et est inséré dans une ouverture de boîte dans le couvercle de boîte (2), dans lequel l'élément extérieur de fermeture (4, 5, 6) présente :
a1) un élément inférieur de fermeture (4), qui à l'état monté est inséré dans l'ouverture de boîte dans le couvercle de boîte (2) et présente une ouverture de déversement, qui se trouve au-dessus de l'ouverture de boîte,
a2) un élément supérieur de fermeture (5), qui est relié de manière pivotante à l'élément inférieur de fermeture (4) et présente une ouverture de déversement, qui se trouve au-dessus de l'ouverture de déversement dans l'élément inférieur de fermeture (4), dans lequel l'élément supérieur de fermeture (5) peut être pivoté par rapport à l'élément inférieur de fermeture (4) d'une position de livraison à une position d'utilisation, et
a3) un couvercle de fermeture (6), qui est monté de manière pivotante au niveau de l'élément supérieur de fermeture (5), pour au choix fermer l'ouverture de déversement dans l'élément supérieur de fermeture (5) dans une position de fermeture ou l'ouvrir dans une position de prélèvement,
b) un élément intérieur de fermeture (3), qui est assemblé à l'état monté avec l'élément extérieur de fermeture (4, 5, 6) et s'appuie par le bas sur le couvercle de boîte (2) et se trouve à l'intérieur de la boîte,
caractérisé en ce
c) qu'un élément de sûreté d'origine (8), qui est relié à l'élément inférieur de fermeture (4) par au moins un point de rupture de consigne, est inséré dans l'ouverture de déversement de l'élément inférieur de fermeture (4), et
d) que l'élément supérieur de fermeture (5) extrait l'élément de sûreté d'origine (8) de l'élément inférieur de fermeture (4) lorsque l'élément supérieur de fermeture (5) est pivoté de la position de livraison à la position d'utilisation.

2. Système de fermeture de boîte (1) selon la revendication 1,
**caractérisé en ce que** l'élément supérieur de fermeture (5) présente au niveau de sa face inférieure au moins une saillie (11, 12), qui fait saillie vers le bas et qui facilite l'extraction de l'élément de sûreté d'origine (8) et de l'élément d'étanchéité (15).

3. Système de fermeture de boîte (1) selon l'une quelconque des revendications précédentes,
**caractérisé en ce**
a) **que** l'élément de sûreté d'origine (8) présente au moins un élément de liaison (16, 17) pour établir une liaison mécanique avec l'élément d'étanchéité (15), et/ou
b) **que** l'élément de liaison (16, 17) est une tige, qui fait saillie de l'élément de sûreté d'origine (8) vers l'intérieur, pour venir en prise avec un alésage dans l'élément d'étanchéité (15) et former une liaison de serrage entre la tige (16, 17) et l'alésage, et/ou
c) **que** la tige (16, 17) est poussée dans l'alésage dans l'élément d'étanchéité (15) lors du montage du système de fermeture de boîte (1) dans la boîte et établit ainsi la liaison de serrage entre l'élément d'étanchéité (15) et l'élément de sûreté d'origine (8).

4. Système de fermeture de boîte (1) selon l'une quelconque des revendications précédentes, **caractérisé en ce**
a) **que** l'élément extérieur de fermeture (4, 5, 6), l'élément intérieur de fermeture (3), l'élément supérieur de fermeture (5), l'élément inférieur de fermeture (4) et/ou le couvercle de fermeture (6) sont constitués de plastique, et/ou
b) **que** l'élément extérieur de fermeture (4, 5, 6) est relié à l'élément intérieur de fermeture (3) par une liaison soudée ou une liaison collée, en particulier par une liaison soudée ou une liaison collée entre l'élément intérieur de fermeture (3) et l'élément inférieur de fermeture (4), et/ou
c) **que** l'élément intérieur de fermeture (3) présente au niveau de sa face supérieure, une lèvre d'étanchéité (20), qui s'appuie à l'état monté contre la face inférieure du couvercle de boîte (2), et/ou
d) **que** la lèvre d'étanchéité (20) est constituée d'un autre matériau que l'élément intérieur de fermeture (3), et/ou
e) **que** la lèvre d'étanchéité (20) est moulée par injection sur l'élément intérieur de fermeture (3).

5. Système de fermeture de boîte (1) selon l'une quelconque des revendications précédentes, **caractérisé en ce**
a) **que** l'élément intérieur de fermeture (3) s'appuie à l'état monté sur une surface au niveau de la face inférieure du couvercle de boîte (2), qui englobe au moins 20 %, 30 %, 40 %, 50 %, 60 %, 70, 80 % ou au moins 90 % de la surface intérieure du couvercle de boîte (2),
b) **que** l'élément intérieur de fermeture (3) s'appuie à l'état monté sur une surface au niveau de la face inférieure du couvercle de boîte (2), qui est d'au moins 0,5 cm², 1 cm² ou 1,5 cm².

6. Boîte, en particulier boîte de boisson, avec un système de fermeture de boîte (1) inséré dans un couvercle de boîte selon l'une quelconque des revendications précédentes.

7. Boîte selon la revendication 6, **caractérisée en ce qu'**une pression intérieure de boîte présente dans la boîte pousse l'élément intérieur de fermeture (3) par le bas contre la face inférieure du couvercle de boîte (2).

8. Boîte selon la revendication 6 ou 7, **caractérisée en ce** a) que l'élément intérieur de fermeture (3) présente une ouverture de déversement, qui se trouve sous une ouverture de boîte dans le couvercle de boîte (2), et b) qu'un élément d'étanchéité (15), qui s'appuie par le bas contre l'élément intérieur de fermeture (3), est inséré dans l'ouverture de déversement de l'élément intérieur de fermeture (3), et/ou c) que l'élément d'étanchéité (15) s'appuie par le bas contre le bord d'embouchure de l'ouverture de déversement au niveau de l'élément intérieur de fermeture (3) et est poussé par une pression intérieure de boîte présente dans la boîte sur le bord d'embouchure de l'ouverture de déversement de l'élément intérieur de fermeture (3).
